# EUROPÄISCHE PATENTSCHRIFT

(11) **EP 1 208 055 B1**
(45) Veröffentlichungstag und Bekanntmachung des Hinweises auf die Patenterteilung: **01.12.2004**
(21) Anmeldenummer: 00960581.7
(22) Anmeldetag: 01.09.2000
(51) Int. Cl.: B65H 51/22, B65H 59/04

(54) **VERFAHREN ZUM STEUERN EINES FADENVERARBEITUNGSSYSTEMS UND FADENVERARBEITUNGSSYSTEM**
METHOD FOR CONTROLLING A YARN PROCESSING SYSTEM AND A YARN PROCESSING SYSTEM
PROCEDE DE COMMANDE D'UN SYSTEME DE TRAITEMENT DE FILS ET SYSTEME DE TRAITEMENT DE FILS APPROPRIE

(30) Priorität: 03.09.1999 DE 19942121
(43) Veröffentlichungstag der Anmeldung: 29.05.2002
(73) Patentinhaber: Ingenjörsfirman Elektroteknik IETV AB, 520 11 Vegby (SE); IRO Patent AG, 6340 Baar (CH)
(72) Erfinder: CARLSSON, Magnus, S-520 11 Vegby (SE); THOLANDER, Lars, Helge, Gottfrid, S-310 42 Haverdal (SE)
(74) Vertreter: Grünecker, Kinkeldey, Stockmair & Schwanhäusser Anwaltssozietät
(86) Internationale Anmeldenummer: PCT/EP2000/008565
(87) Internationale Veröffentlichungsnummer: WO 2001/017886

(56) Entgegenhaltungen:
- EP-A- 0 396 902
- EP-A- 0 863 236
- FR-A- 2 690 910

## Beschreibung

Die Erfindung betrifft ein Verfahren zum Steuern eines Fadenverarbeitungssystems gemäß Oberbegriff des Anspruchs 1 und ein Fadenverarbeitungssystem gemäß Oberbegriff des Anspruchs 10. "Faden" umfasst hier nicht nur herkömmliches textiles oder synthetisches Fadenmaterial, sondern vordringlich ein langgestrecktes sehr zugfestes Substrat, wie eine zugfeste Kohlenstoff- oder Aramid-Faser, einen Metalldraht oder dgl.

Bei der Herstellung funktioneller Verstärkungsgewebe wird sehr zugfestes und gegebenenfalls hochbelastbares Fadenmaterial verarbeitet. Auch für auf Papier- und Pappemaschinen verwendete Filter- oder Formgewebe wird sehr zugfestes Fadenmaterial verarbeitet. Bei der üblichen Handhabung solcher Fadenmaterialien zwischen der Vorratsspule und dem Fadenliefergerät mit Überkopf-Fadenabnahme von der Vorratsspule ergeben sich erhebliche Probleme.

Ein aus EP-A-863 236 bekanntes Verfahren zum Steuern eines Fadenverarbeitungssystems lässt den Fadenabnahme-Drehwiderstand der drehbaren Vorratsspule außer Betracht. Der Faden wird zwischen der Vorratsspule und dem Fadenliefergerät nur über eine Umlenkrolle und durch eine Bremsvorrichtung geführt. Der Wickelantrieb erzeugt die Fadenspannung zum Drehen der Vorratsspule. Bei starker Beschleunigung des Wickelantriebs des Fadenliefergeräts steigt, da der Drehwiderstand der Vorratsspule und deren Trägheitsverhalten nicht berücksichtigt werden, die Fadenspannung stark an. Bei einer starken Verzögerung des Fadenliefergeräts läuft hingegen die Vorratsspule trägheitsbedingt nach, so dass die Fadenspannung gegebenenfalls vollständig zusammenbricht. Aus dem starken Fadenspannungsanstieg bzw. Zusammenbrechen der Fadenspannung können Betriebsstörungen resultieren.

Aus FR-A-26 90 919 ist es bekannt, mehrere parallel von auf einer gemeinsamen Welle angeordneten Spulen abgezogenen Kettfäden in ihrer Fadenspannung zu regulieren.

Weiterer Stand der Technik ist enthalten in EP-A-396 902.

Der Erfindung liegt die Aufgabe zugrunde, ein Verfahren der eingangs genannten Art sowie ein Fadenverarbeitungssystem anzugeben, mit denen im besonderen zugfestes und außerordentlich kräftiges Fadenmaterial problemlos verarbeitbar ist.

Die gestellte Aufgabe wird erfindungsgemäß mit den Merkmalen des Anspruchs 1 und den Merkmalen des Anspruchs 10 gelöst.

Zweckmäßig wird der über den Faden zu überwindende Drehwiderstand der Vorratsspule aktiv geregelt. Dies ist ein wesentliches Verfahrensmerkmal und trägt dem Umstand Rechnung, dass der Wickelantrieb relativ schnell auf eine hohe Geschwindigkeit beschleunigt werden muss und dabei die Vorratsspule mitzuschleppen hat, bzw. relativ schnell zum Stillstand gebracht werden muss, wobei die Vorratsspule dann nachlaufen könnte. Als Parameter für die Regelung des Drehwiderstandes kann eine weitestgehend konstante Fadenspannung benutzt werden. Vorzugsweise erfolgt die Regelung in etwa synchron mit Geschwindigkeitsänderungen des Wickelantriebs. Obwohl der Wickelantrieb für die notwendige Drehung der Vorratsspule sorgt, wird er durch die Regelung des Drehwiderstands der Vorratsspule unterstützt, und zwar gegebenenfalls durch eine entsprechende Verringerung des für ihn spürbaren Drehwiderstandes durch eine zusätzliche Förderbewegung der Vorratsspule, oder beim Anhalten durch eine dann erfolgende Erhöhung des Drehwiderstandes der Vorratsspule, um das Nachlaufen zu vermeiden.

In dem System ist die Vorratsspule mit einer Vorrichtung zum Verändern des Drehwiderstands ausgestattet. Die Vorrichtung trägt dann für die Beschleunigung bzw. das Anhalten der Vorratsspule Sorge, wenn der Wickelantrieb im Liefergerät dafür nicht zu sorgen vermag. Dies kann beim Beschleunigen der Vorratsspule der Fall sein, ist jedoch hauptsächlich beim Anhalten des Wickelantriebs zum Stoppen der Vorratsspule notwendig.

Günstig wird die Fadenspannung ermittelt und wird der Drehwiderstand der Vorratsspule entsprechend einer Referenz-Fadenspannung geregelt. Der Wickelantrieb hat stets eine bestimmte Antriebsfunktion für die Vorratsspule. Es kann der Wickelantrieb jedoch im positiven oder negativen Sinn in seiner Antriebsfunktion unterstützt werden, wenn der Drehwiderstand entsprechend geregelt wird.

Dabei kann der Drehwiderstand der Vorratsspule durch aktives Drehen der Vorratsspule verringert werden, jedoch nur bis zu einem Ausmaß, mit dem sichergestellt ist, dass der Wickelantrieb stets zieht und der Faden nicht entspannt wird.

Besonders zweckmäßig wird bei Abschalten des Wickelantriebs der Drehwiderstand der Vorratsspule durch aktives Bremsen bis zu deren Stillstand erhöht. Dadurch wird der Nachlauf der Vorratsspule verhindert. Um stets eine bestimmte Grundfadenspannung sicherzustellen, ist es zweckmäßig, den abgeschalteten Wickelantrieb mittels der abgebremsten Vorratsspule und über den Faden zum Stillstand zu bringen.

Die Regelung des Drehwiderstandes der Vorratsspule wird entweder über Fadensensorsignale vorgenommen, oder mittels die Strombeaufschlagung des Wickelantriebs repräsentierender Lauf- oder Stopsignale, d.h., unter Berücksichtigung der Strombeaufschlagung oder des stromlosen Zustandes des Wickelantriebs.

In einer einfachen Verfahrensvariante wird der Drehwiderstand der Vorratsspule nur zwischen Freilauf in ihrer Drehlagerung und vollständigem Stillstand verändert. Der vollständige Stillstand der Vorratsspule wird herbeigeführt, sobald ein den Stillstand des Wickelantriebs bewirkendes Fadensensorsignal auftritt oder die Strombeaufschlagung des Wickelantriebs abgeschaltet wird.

Dabei wird die Vorratsspule zweckmäßigerweise mit einer einstellbaren Verzögerung zum Stillstand gebracht, um die mechanische Belastung im Fadenliefergerät und auch an der Vorratsspule gering zu halten.

Das Verringern des Drehwiderstands kann beim Einschalten des Wickelantriebs oder sogar voreilend dazu vorgenommen werden.

Ein Schlupfdrehantrieb für die Vorratsspule ist in der Lage, dem Wickelantrieb beim Abnehmen des Fadens zu assistieren, ohne einen vollständigen Gleichlauf herbeizuführen, und auch zum Verzögern der Vorratsspule bis zum Stillstand. Dazu sollte der Schlupfdrehantrieb umstellbar sein zwischen einer fördernden Betriebsweise und einer bremsenden Betriebsweise.

Eine besonders einfache Ausführungsform des Systems verwendet als Vorrichtung zum Verändern des Drehwiderstands der Vorratsspule eine gesteuert ein- und ausrückbare Bremsvorrichtung für die Vorratsspule. In ausgerücktem Zustand ist nur der Drehwiderstand der Vorratsspule und deren Massenträgheit wirksam. Beim Einrücken der Bremsvorrichtung wird die Vorratsspule abgebremst, vorzugsweise bis zum Stillstand, so dass ihr Nachlauf bei Anhalten des Wicketantriebs vermieden ist.

Zum Einrücken der Bremsvorrichtung wird zweckmäßigerweise ein Maximal-Signal eines Fadensensors verwendet, oder ein Stopsignal des Motors, bzw. ein Signal, das aus dem Abschalten der Strombeaufschlagung abgeleitet ist.

Das Ausrücken der Bremsvorrichtung kann vorgenommen werden, sobald ein Minimalgrößensignal abgegeben wird, das auch zum Einschalten des Wickelantriebs führt, oder das Laufsignal des Motors, das dessen beginnende Strombeaufschlagung repräsentiert. Es ist allerdings möglich, die Bremsvorrichtung schon wesentlich früher auszurücken, nämlich sobald der Wickelantrieb und auch die Vorratsspule zum Stillstand gekommen sind.

Zweckmäßigerweise wird die Bremsvorrichtung mit einer einstellbaren Verzögerung eingerückt, um zu hohe mechanische Belastungen durch ein frühzeitiges Abstoppen des Fadens bei noch nachlaufendem Wickelantrieb zu vermeiden.

Baulich einfach ist eine Bremsvorrichtung mit einem Reibelement, das auf ein Bremselement der Vorratsspule einwirkt und durch eine gesteuerte Antriebsvorrichtung verstellbar ist. Hierfür kann ein Pneumatikzylinder mit oder ohne Federspeicher, eine Magnetbremse, eine Wirbelstrombremse oder dgl. verwendet werden.

Besonders zweckmäßig wird das Laufsignal bzw. Stopsignal des Motors des Wickelantriebs ohne galvanische Verbindung mittels eines externen Aufnehmers berührungslos abgetastet, der am Gehäuse des Fadenliefergeräts so positioniert ist, daß er beispielsweise die Strombeaufschlagung oder den stromlosen Zustand oder das Vorliegen eines Motormagnetfeldes abtasten kann, unter Nutzung der bei solchen Fadenliefergeräten nach außen unzureichenden Abschirmung für elektromagnetische Felder und dgl.

Das System wird bevorzugt zum Verarbeiten zugfesten Fadenmaterials wie Kohlenstofffasern oder dgl. für funktionelle Verstärkungsgewebe eingesetzt.

Anhand der Zeichnung werden Ausführungsformen des Erfindungsgegenstandes erläutert. Es zeigen:
- Fig. 1: schematisch eine Seitenansicht eines Fadenverarbeitungssystems,
- Fig. 2: eine Detailvariante des Fadenverarbeitungssystems von Fig. 1,
- Fig. 3: ein Drehmoment/Zeit-Diagramm, und
- Fig. 4: ein Geschwindigkeits/Zeit-Diagramm mit zugehörigem Ein- und Ausschaltdiagramm.

Ein Fadenverarbeitungssystem S, insbesondere zum Verarbeiten zugfesten Fadenmaterials wie Kohlenstofffasern oder dgl., weist in Fig. 1 eine einen Faden Y verbrauchende Textilmaschine L, beispielsweise eine Webmaschine, stromauf der Textilmaschine L ein Fadenliefergerät F, und stromauf des Fadenliefergeräts F und baulich von diesem getrennt eine Vorratsspule B für den Faden Y auf. In der Textilmaschine L ist ein Webfach 1 vorgesehen, in das intermittierend Schussfäden mittels einer Eintragvorrichtung 2 eingetragen werden, die vorbestimmte Längsabschnitte des Fadens Y sind.

Das Fadenliefergerät enthält in einem Gehäuse 3 einen Wickelantrieb 4 mit einem nicht näher hervorgehobenen Elektromotor, dessen Rotationsgeschwindigkeit, Beschleunigung und Verzögerung bzw. Stillstand durch eine Steuervorrichtung C gesteuert werden, die an den Motor Lauf- und Stopsignale übermittelt. Im Fadenliefergerät F ist wenigstens ein Fadensensor 6 vorgesehen, vorzugsweise ein Minimalgrößen-Fadensensor und ein Maximalgrößen-Fadensensor, die die Größe eines auf einem Speicherkörper 8 gebildeten Fadenvorrats 7 überwachen und Signale an die Steuervorrichtung C übermitteln, sobald der Fadenvorrat 7 die Maximalgröße oder die Minimalgröße erreicht. Das Erreichen der Maximalgröße führt zum Ansprechen des Maximal-Fadensensors, mittels dessen Signals die Steuervorrichtung C ein Stopsignal für den Wickelantrieb 4 abgibt, dass dessen Strombeaufschlagung abgeschaltet wird. Das Ansprechen des Minimal-Fadensensors bei Erreichen der minimalen Vorratsgröße erzeugt ein Signal, aufgrund dessen die Steuervorrichtung C ein Laufsignal an den Motor des Wickelantriebs 4 abgibt, durch welches die Strombeaufschlagung eingeschaltet und der Wickelantrieb 4 beschleunigt wird. Die Achse des Fadenliefergeräts F ist mit Z angedeutet und entspricht der Richtung, in der das Fadenliefergerät F den Faden Y von der Vorratsspule B aufnimmt.

Die Vorratsspule B trägt auf einem Spulenkörper 9 einen entsprechenden Fadenvorrat 10. Der Spulenkörper 9 ist in Lagern 11 bei dieser Ausführungsform frei drehbar gelagert. Die mit X angedeutete Achse des Spulenkörpers 9 ist bezüglich der Achse Z des Fadenliefergeräts annähernd senkrecht angeordnet, um den Faden Y tangential vom Spulenkörper 9 abnehmen zu können. Mit dem Spulenkörper 9 ist ein in dieser Ausführungsform flanschförmiges Bremselement 12 fest verbunden, auf das ein Reibelement 14 einer den Drehwiderstand der Vorratsspule B regelnden Vorrichtung D ausgerichtet ist. Die Vorrichtung D ist in dieser Ausführungsform eine zwischen einer Einrückstellung und einer Lösestellung verstellbare Bremse 13 mit einem Antrieb 15 für das Reibelement 14. Es kann sich dabei um einen Pneumatikzylinder handeln, der in beiden Stellrichtungen pneumatisch beaufschlagt wird, oder um einen in einer Stellrichtung durch eine Rückstellfeder vorgespannten Pneumatikzylinder (Federspeicherzylinder). Im gezeigten Beispiel ist der Antrieb 15 (Pneumatikzylinder) über ein Magnetventil 16 an eine Druckquelle 18 angeschlossen, wobei eine Druckeinstellvorrichtung 17 vorgesehen sein kann. Das Magnetventil 16 ist zwischen einer Durchgangsstellung und einer Entlüftungsstellung umstellbar und an eine Steuervorrichtung C2 der Vorrichtung D angeschlossen. Dazwischen kann ein Verzögerungsglied V' vorgesehen sein, mit dem das von der Steuervorrichtung C2 abgegebene Signal beispielsweise zum Einrücken der Bremsvorrichtung über eine einstellbare Dauer verzögert werden kann.

Auf das flanschförmige Bremselement 12 der Vorratsspule B ist ein Sensor 17 (beispielsweise ein Induktivsensor) ausgerichtet, der feststellt, ob sich die Vorratsspule B dreht oder stillsteht. Der Sensor 17 ist mit der Steuervorrichtung C2 verbunden, um beispielsweise mindestens den Stillstand der Vorratsspule B zu bestätigen. Über eine Signalleitung 18 ist die Steuervorrichtung C2 ferner beispielsweise mit der Steuervorrichtung C des Fadenliefergeräts verbunden. Auf diesem Weg werden entweder Signal der Fadensensoren 6 an die Steuervorrichtung C2 übertragen, oder das Stop- bzw. das Laufsignal für den elektrischen Antriebsmotor des Wickelantriebs 4.

Das Fadenverarbeitungssystem S in Fig. 1 wird beispielsweise gemäß den Diagrammen in Fig. 4 gesteuert. Die Vorratsspule B steht. Die Bremsvorrichtung ist noch eingerückt oder bereits ausgerückt. Der Wickelantrieb 4 steht. Der Fadenvorrat 7 hat seine maximale Größe. Die Textilmaschine L beginnt, Faden Y zu verbrauchen. Sobald der Fadenvorrat 7 verbrauchsabhängig seine Minimalgröße erreicht, gibt der Minimal-Fadensensor 6 ein Signal an die Steuervorrichtung C, die dem elektrischen Antriebsmotor des Wickelantriebs 4 ein Laufsignal übermittelt und dessen Strombeaufschlagung einschaltet. Die Bremsvorrichtung wird, falls nicht schon früher, jetzt ausgerückt. Der Wickelantrieb 4 beschleunigt, um den Fadenvorrat 7 zu ergänzen. Gleichzeitig wird im Faden Y zurückwirkend bis zur Vorratsspule B Fadenspannung aufgebaut, so dass der tangential abgenommene Faden Y die Vorratsspule B synchron mit der Fadengeschwindigkeit bzw. der Geschwindigkeit des Wickelantriebs 4 dreht. Erreicht daraufhin die Größe des Fadenvorrats 7 den Maximal-Fadensensor 6, dann gibt dieser ein Signal an die Steuervorrichtung C, worauf diese ein Stopsignal an den Antriebsmotor übermittelt. Dieses Stopsignal wird auch in der Steuervorrichtung C2 verarbeitet, um die Bremsvorrichtung einzurücken. Das Ansprechverhalten der Bremsvorrichtung und auch die Verzögerung im Verzögerungsglied V' sind so eingestellt, dass die Vorratsspule B mindestens so rasch zum Stillstand gebracht wird, wie der Wickelantrieb 4 zu Stillstand käme. Vorzugsweise wird sogar der Wickelantrieb 4 durch die Fadenspannung beim Abbremsen der Vorratsspule B zum Stillstand gebracht.

Sobald die Vorratsspule B steht und auch der Wickelantrieb 4 zum Stillstand gekommen ist, kann die Bremsvorrichtung wieder gelöst werden.

Gestrichelt ist in Fig. 1 mit der Steuerleitung 19 angedeutet, dass der Faden Y zwischen der Vorratsspule B und dem Fadenliefergerät F durch ein Tensiometer T im Hinblick auf die Fadenspannung abgetastet wird. Die gemessene Fadenspannung kann alternativ oder ggfs. additiv als Parameter zum Einrücken oder Ausrücken der Bremsvorrichtung verwendet werden. Dann ist eine Verbindung mit der Steuervorrichtung C nicht erforderlich. Als weitere Alternative ist gestrichelt ein Aufnehmer P angedeutet, der über die Leitung 18 mit der Steuervorrichtung C2 verbunden ist. Der Aufnehmer P detektiert den stromlosen oder strombeaufschlagten Zustand des Antriebsmotors und gibt diese Konditionen repräsentierende Signale ab. Dabei kann der Aufnehmer den stromlosen oder strombeaufschlagten Zustand des Antriebsmotors berührungslos von außerhalb des Gehäuses 3 des Liefergeräts F feststellen.

Im obere Diagramm in Fig. 4 ist der Verlauf der Geschwindigkeit V des Wickelantriebs 4 über der Zeit t dargestellt. Die in ausgezogenen Linien gezeichneten Kurven 25 verdeutlichen, dass ab Auftreten eines Minimalgrößensignals bzw. Laufsignals S1 für den Antriebsmotor zu laufen beginnt und ab Auftreten eines Maximalgrößen-Signais bzw. Stopsignals für den Antriebsmotor seine Geschwindigkeit auf Null abnimmt.

Das darunterliegende Diagramm in Fig. 4 repräsentiert die Steuersignale für die Bremsvorrichtung, nämlich ein EIN-Signal 26 und ein AUS-Signal 28, das beispielsweise durch entsprechende Spannungspegel gebildet werden kann. Im unteren Diagramm ist zunächst angedeutet, dass das Steuersignal für die Bremsvorrichtung vom EIN-Signal 28 auf das AUS-Signal 26 umgestellt wird, sobald das Laufsignal S1 auftritt. Wenn dann das Stopsignal S2 für den Antriebsmotor auftritt wird wieder auf das EIN-Signal 28 umgestellt, jedoch zweckmäßigerweise mit einer Verzögerung V', um die Vorratsspule B so anzuhalten, dass diese gerade zum Stillstand kommt, ehe der Wickelantrieb von sich aus zum Stillstand käme. Gestrichelt ist bei 27 angedeutet, dass die Umschaltung auf das AUS-Signal 26 für die Bremsvorrichtung bereits nach kurzer Zeit wieder erfolgt, und zwar ehe das neuerliche Laufsignal S1 auftritt. Dies erfolgt zweckmäßigerweise dann, wenn die Vorratsspule und der Wickelantrieb zuverlässig zum Stillstand gekommen sind. Gegebenenfalls reicht es aber auch aus, die Umschaltung auf das AUS-Signal 26 erst wieder bei Auftreten des Laufsignals S1 vorzunehmen. Das neuerliche Umschalten vom AUS-Signal 26 auf das EIN-Signal 28 für die Bremsvorrichtung erfolgt beim Auftreten des Stopsignals S 2 für den Antriebsmotor, bzw. mit der dann erneut wirksamen Verzögerung V'.

Die Detailvariante in Fig. 2 unterscheidet sich von der von Fig. 1 dadurch, dass die Vorrichtung D der Vorratsspule B so ausgebildet ist, dass sie den Drehwiderstand der Vorratsspule B, den der Wickelantrieb 4 zum tangentialen Abnehmen des Fadens Y zu überwinden hat, in positivem und/oder negativen Sinne variabel ist. Zu diesem Zweck ist die Vorrichtung D als Schlupfdrehantrieb für die Vorratsspule B ausgebildet, beispielsweise mittels eines richtungsumkehrbaren Drehantriebs 5, einer Reibrolle 20, und dem flanschartigen Bremselement 12, das hier als Antriebs- und Bremselement fungiert. Die Vorrichtung D assistiert hierbei dem Wickelantrieb 4. Beispielsweise wird ein begrenztes Drehmoment auf die Vorratsspule B in Förderrichtung aufgebracht, damit der Wickelantrieb 4 nicht das gesamte, zum Drehen und/oder Beschleunigen der Vorratsspule B erforderliche Drehmoment allein aufzubringen hat. Dabei kann das Förderdrehmoment der Vorrichtung D konstant auf einem bestimmten Niveau gehalten oder an das Geschwindigkeitsprofil oder Drehmomentprofil des Wickelantriebs 4 beim Betrieb des Fadenliefergeräts F angepasst sein. Zum Abbremsen der Vorratsspule B wird der Drehantrieb 5 angehalten, oder die Drehrichtung umgekehrt, und wird die Vorratsspule B verzögert bzw. abgebremst oder sogar bis zum Stillstand abgebremst. Die Steuervorrichtung C kann über die Steuerleitung 18 entweder mit der Steuervorrichtung C oder dem Aufnehmer P oder auch mit dem Tensiometer T verbunden sein. Auf diese Weise läßt sich beispielsweise ein relativ gleichmäßiges Fadenspannungsprofil erzeugen und eine Entlastung des Wickelantriebs 4 herbeiführen.

Im Diagramm der Fig. 3 zeigt die ausgezogene Kurve 21 den Drehmomentverlauf im Fadenliefergerät. Die gestrichelte Kurve 22 deutet an, dass die Vorrichtung D die Vorratsspule B bis zu einem bestimmten Drehmomentniveau beschleunigt, dieses dann beibehält, und erst bei Auftreten des Stopsignals S2 für den Antriebsmotor des Wickelantriebs das Drehmoment verringert und sogar ein Bremsdrehmoment 24 einsteuert. Die strichpunktierte Kurve 23 verdeutlicht, dass der Drehmomentverlauf der Vorrichtung D angepasst wird an den Drehmomentverlauf der Kurve 21, jedoch so, dass stets vom Wickelantrieb 4 eine bestimmte Fadenspannung erzeugt werden muss, die zweckmäßigerweise zu keiner Zeit Null wird. Femer ist es möglich, die Geschwindigkeit und die Beschleunigung sowie die Verzögerung der Vorratsspule B exakt an die Geschwindigkeit, die Beschleunigung und die Verzögerung des Wickelantriebs 4 anzupassen, jedoch stets mit einem geringfügigen Unterschied, um stets eine bestimmte Mindestfadenspannung aufrechtzuhalten und den Faden zu keiner Zeit vollständig zu entspannen. Grundsätzlich ist einer Anordnung der Vorzug zu geben, bei der die Achse X im wesentlichen senkrecht zur Achse Z steht. Falls der Faden Y zwischen der Vorratsspule B und dem Fadenliefergerät F etwas umgelenkt wird, sind auch andere Relativlagen der jeweiligen Achsen möglich, wobei jedoch stets sichergestellt sein muss, dass der Faden Y tangential von der Vorratsspule B abgenommen wird.

## Patentansprüche

1. Verfahren zum Steuern eines Fadenverarbeitungssystems (S), das eine fadenverbrauchende Textilmaschine (L), stromauf der Textilmaschine ein Fadenliefergerät (F), und stromauf des Fadenliefergeräts eine Vorratsspule (B) aufweist, und bei dem das Fadenliefergerät (F) den Faden (Y) mit variierender Geschwindigkeit von der Vorratsspule abzieht, um mittels eines gesteuerten Wickelantriebs (4) im Fadenliefergerät einen Fadenzwischenvorrat zu bilden und aufrecht zu erhalten, der den Fadenverbrauch der Textilmaschine zu jeder Zeit deckt, wobei die drehbare Vorratsspule (B) wenigstens durch die vom Wickelantrieb (4) hervorgerufene Fadenspannung mittels des Fadens (Y) gedreht und dabei der Faden (Y) tangential von der Vorratsspule (B) abgenommen wird, **dadurch gekennzeichnet, dass**, dass der vom Wickelantrieb (4) über den Faden zu überwindende Drehwiderstand der Vorratsspule (B) für eine weitgehend konstante Fadenspannung in etwa synchron mit gesteuerten Geschwindigkeitsänderungen des Wickelantriebs (4)] aktiv geregelt wird.

2. Verfahren nach Anspruch 1, **dadurch gekennzeichnet, dass** die Fadenspannung ermittelt und der Drehwiderstand der Vorratsspule entsprechend einer festgelegten Referenz-Fadenspannung geregelt wird.

3. Verfahren nach Anspruch 1, **dadurch gekennzeichnet, dass** der vom Wickelantrieb (4) zu überwindende Drehwiderstand der Vorratsspule durch aktives Drehen der Vorratsspule in Förderrichtung geregeit wird, vorzugsweise jedoch nur teilweise.

4. Verfahren nach Anspruch 1, **dadurch gekennzeichnet, dass** bei Abschalten des Wickelantriebs (4) der Drehwiderstand der Vorratsspule (B) durch aktives Bremsen der Vorratsspule bis zum Stillstand erhöht wird.

5. Verfahren nach Anspruch 4, **dadurch gekennzeichnet, dass** der abgeschaltete Wickelantrieb (4) mittels der abgebremsten Vorratsspule (B) über den Faden (Y) zum Stillstand gebracht wird.

6. Verfahren nach Anspruch 1, **dadurch gekennzeichnet, dass** die Strombeaufschlagung des Wicketantriebs (4) im Fadenliefergerät mit Hilfe von einen vorbestimmten Größenbereich des Fadenvorrats (F) überwachenden Fadensensor-Signalen gesteuert wird, und dass der Drehwiderstand der Spule auf der Basis der Fadensensor-Signale oder die Strombeaufschlagung repräsentierender Lauf- oder Stopsignalen (S1, S2) geregelt wird.

7. Verfahren nach Anspruch 1, **dadurch gekennzeichnet, dass** der Drehwiderstand der Vorratsspule (B) nur zwischen Freilauf und vollständigem Stillstand verändert wird, und dass aufgrund eines einen Stillstand des Wickelantriebs bewirkenden Fadensensor-Signals oder des Stopsignals (S2) bzw. stromlosen Zustands des Antriebsmotors der Drehwiderstand bis zum Stillstand der Vorratsspule erhöht wird.

8. Verfahren nach Anspruch 7, **dadurch gekennzeichnet, dass** der Drehwiderstand der Vorratsspule mit einer einstellbaren Verzögerung (V') gegenüber dem Auftreten des Fadensensor-Signals bzw. des Stopsignals (S2) oder mit einer verstellbaren Rampenfunktion bis zum Stillstand der Vorratsspule erhöht wird.

9. Verfahren nach Anspruch 1, **dadurch gekennzeichnet, dass** der Drehwiderstand der Vorratsspule mit dem oder voreilend zum Auftreten eines Fadensensor-Signals oder des Laufsignals (S1) zum Beschleunigen des Wickelantriebs (4) verringert wird.

10. Fadenverarbeitungssystem (S), mit einer fadenverbrauchenden Textilmaschine (L), einem stromauf der Textilmaschine angeordneten Fadenliefergerät (F) und einer stromauf des Fadenliefergeräts angeordneten Vorratsspule (B), wobei das Fadenliefergerät einen durch eine Steuervorrichtung (C) überwachten Wickelantrieb (4) aufweist, mit dem im Fadenliefergerät ein verbrauchsabhängig variierender Fadenvorrat (7) bildbar ist, der zu jeder Zeit den Verbrauch deckt, wobei die Vorratsspule (B) bezüglich des Fadenliefergeräts (F) für eine tangentiale Abnahme des Fadens (Y) positioniert und drehbar ist, und der Wickelantrieb (4) des Fadenliefergeräts (F) über die erzeugte Fadenspannung auch einen Drehantrieb für die Vorratsspule (B) bildet, **dadurch gekennzeichnet, dass** eine Vorrichtung (D) zum Verändern des Drehwiderstands der Vorratsspule (B) vorgesehen ist.

11. Fadenverarbeitungssystem nach Anspruch 10, **dadurch gekennzeichnet, dass** die Vorrichtung einen Schlupfdrehantrieb (5, 20) für die Vorratsspule (B) aufweist, der umstellbar ist zwischen einer fördernden Betriebsweise mit geringerem Antriebsdrehmoment als das durch die Fadenspannung erzeugte Drehmoment, und einer bremsenden Betriebsweise, vorzugsweise bis zu einem die Vorratsspule (B) anhaltenden Bremsdrehmoment (24).

12. Fadenverarbeitungssystem nach Anspruch 10, **dadurch gekennzeichnet, dass** die Vorrichtung (D) eine gesteuert ein- und ausrückbare Bremsvorrichtung (12, 14, 15) für die Vorratsspule (B) ist.

13. Fadenverarbeitungssystem nach Anspruch 12, **dadurch gekennzeichnet, dass** im Fadenliefergerät (F) wenigstens ein die maximale Größe des Fadenvorrats (7) überwachender, signalerzeugender Fadensensor (6) vorgesehen ist, der mit der Steuervorrichtung (C) des Wickelantriebs zum Stoppen der Strombeaufschlagung des Antriebsmotors zusammenarbeitet, und dass die Bremsvorrichtung mit dem Signal des Maximalsensors oder dem Auftreten des Stopsignals (S2) des Motors zumindest einrückbar ist.

14. Fadenverarbeitungssystem nach Anspruch 12, **dadurch gekennzeichnet, dass** im Fadenliefergerät (F) ein die Minimalgröße des Fadenvorrats überwachender Fadensensor (6) vorgesehen ist, der mit der Steuervorrichtung (C) zum Strombeaufschlagen des Antriebsmotors des Wickelantriebs (4) zusammenarbeitet, und dass die Bremsvorrichtung mittels des Signals des Minimal-Fadensensors oder des Laufsignals (S1) des Motors ausrückbar ist.

15. Fadenverarbeitungssystem nach Anspruch 13, **dadurch gekennzeichnet, dass** die Bremsvorrichtung mit einer einstellbaren Verzögerung (V') gegenüber dem Auftreten des Signals des Maximal-Fadensensors oder des Stopsignals (S2) für den Motor einrückbar ist.

16. Fadenverarbeitungssystem nach Anspruch 12, **dadurch gekennzeichnet, dass** die Bremsvorrichtung ein auf ein Bremselement (12) der Vorratsspule (B) einwirkendes Reibelement (14) aufweist, das mittels einer gesteuerten Antriebsvorrichtung (15), vorzugsweise einem Pneumatikzylinder oder einem Federspeicherzylinder, zwischen Einrück- und Lösestellungen verstellbar ist.

17. Fadenverarbeitungssystem nach wenigstens einem der Ansprüche 13 oder 14, **dadurch gekennzeichnet, dass** am Fadenliefergerät das Laufsignal bzw. Stopsignal ohne galvanische Verbindung mittels eines externen Aufnehmers (P) berührungslos abgetastet wird.

## Claims

1. Method for controlling a yarn processing system (S), comprising a yarn consuming textile machine (L), a yarn feeding device (F) upstream of the textile machine, and a supply spool (B) upstream of the yarn feeding device, said yarn feeding device pulling off a yarn (Y) from said supply spool with varying speed to form and maintain a yarn intermediate store in said yarn feeding device by means of a controlled winding drive (14) which yarn intermediate store serves to cover the yarn consumption demand of the textile machine at any time, the rotatable supply spool (B) being rotated by the yarn (Y) during pulling-off at least by the yarn tension generated by the winding drive (4), such that the yam (Y) is taken off tangentially from the supply spool (B) **characterized in that** the rotational resistance of the supply spool (B) which has to be overcome via the yarn (Y) by the winding drive (4) is actively regulated substantially in synchronism with controlled speed variations of the winding drive (4) in view to a widely constant yarn tension.

2. Method as in claim 1, **characterized in that** the yarn tension is determined and that the rotational resistance of the supply spool (B) is regulated according to a set reference yarn tension.

3. Method as in claim 1, **characterized in that** the rotational resistance of said supply spool (B) which is to be overcome by the winding drive (4) is regulated by actively rotating the supply spool in conveying direction, preferably, however only in part.

4. Method as in claim 1, **characterized in that**, when the winding drive (4) is switched off, the rotational resistance of said supply spool (B) is increased by actively braking the supply spool to standstill.

5. Method as in claim 4, **characterized in that** the switched off winding drive (4) is brought to standstill via the yarn (Y) by the braked supply spool (B).

6. Method as in claim 1, **characterized in that** the current supply of the winding drive (4) in the yarn feeding device (F) is controlled with the help of yarn sensor signals monitoring a predetermined size range of the intermediate yarn store in the yarn feeding device (F), and that the rotational resistance of the supply spool is regulated on the basis of the yarn sensor signals or of run signals or of stop signals (S1, S2) representing the current supply.

7. Method as in claim 1, **characterized in that** the rotational resistance of the supply spool (B) only is varied between a free running condition and a complete standstill, and that until the standstill of the supply spool occurs the rotational resistance is increased on the basis of a yarn sensor signal or of the stop signal (S2) or of a currentless condition of the drive motor, respectively, each effecting a standstill of the winding drive.

8. Method as in claim 7, **characterized in that** the rotational resistance of the supply spool (B) is increased until the standstill of the supply spool is effected with an adjustable delay (V') in relation to the occurrence of the yarn sensor signal or of the stop signal (S2), respectively, or with an adjustable ramp function.

9. Method as in claim 1, **characterized in that** the rotational resistance of said supply spool (B) is decreased at or in advance of the occurrence of the yarn sensor signal or of the run signal (S1) as generated for accelerating the winding drive (4).

10. Yam processing system (S) comprising a yam consuming textile machine (L), a yarn feeding device (F) arranged upstream of the textile machine, and a supply spool (B) arranged upstream of the yam feeding device (F), the yarn feeding device (F) having a winding drive (4) monitored by a control device (C) for the formation of a yarn store (7) in the yarn feeding device which yarn store (7) covers the consumption at any time but varies in size according to the consumption, the supply spool (B) being rotatable and being positioned relative to the yarn feeding device for a tangential yarn take-off, and the winding drive (4) via the generated yarn tension also constituting a rotational drive for the supply spool (B) **characterized in that** a device (D) is provided for varying the rotational resistance of the supply spool (B).

11. Yarn processing system as in claim 10, **characterized in that** the device (D) comprises a rotational slip drive (5, 20) for the supply spool (B) which rotational slip drive (5, 20) is adjustable between a conveying operation mode generating a driving torque lower than the torque generated by the yarn tension, and a braking operation mode, preferably up to the generation of a braking torque (24) for stopping the supply spool (B).

12. Yarn processing system as in claim 10, **characterized in that** the device (D) is a braking device (12, 14, 15) for the supply spool (B) which braking device can be engaged and disengaged in controlled fashion.

13. Yarn processing system as in claim 12, **characterized in that** a signal generating yarn sensor (6) is provided in the yarn feeding device for monitoring at least the maximum size of the yarn store (7), the yarn sensor (6) co-operating with the control device (C) of the winding drive (4) for switching off the current supply of the drive motor, and that the braking device at least is engageable with the occurrence of the signal of the maximum sensor or with the occurrence of the stop signal (S2) of the said drive motor.

14. Yarn processing system as in claim 12, **characterized in that** a yarn sensor (6) is provided in the yarn feeding device (F) for monitoring the minimum size of the yarn store, the yarn sensor (6) co-operating with the control device (C) for supplying the drive motor of the winding drive (4) with current, and that the braking device is disengageable with the occurrence of the signal of the minimum yarn sensor (6) or of the run signal (S1) of the motor, respectively.

15. Yarn processing system as in claim 13, **characterized in that** the braking device (D) is engageable with an adjustable delay (V') after the occurrence of the signal of the maximum yarn sensor (6) or of the stop signal (S2) of the motor.

16. Yarn processing system as in claim 12, **characterized in that** the braking device comprises a friction element (14) acting on a braking element (12) of the supply spool (B), the friction element (14) being displaceable between engagement and disengagement or release positions by a controlled driving device (15), preferably by a pneumatic cylinder or by a spring loaded cylinder.

17. Yarn processing system as in at least one of claims 13 or 14, **characterized in that** the run signal or the stop signal is detected at said yarn feeding device contactlessly and without a galvanic connection by means of an external pick-up (P).

## Revendications

1. Procédé pour la commande d'un système de traitement de fil (S), qui présente une machine textile (L) consommant du fil, en amont de la machine textile un appareil de livraison du fil (F), et en amont de l'appareil de livraison du fil une bobine de réserve (B), et dans lequel l'appareil de livraison de fil (F) tire le fil (Y) avec une vitesse variable de la bobine de réserve, afin de former et de conserver une réserve intermédiaire de fil au moyen d'une commande d'enroulement (4) contrôlée dans l'appareil de livraison du fil, qui couvre la consommation de fil de la machine textile à tout moment, la bobine de réserve (B) rotative étant tournée au moins par la tension de fil causée par la commande d'enroulement (4) au moyen du fil (Y) et le fil (Y) étant enlevé alors tangentiellement de la bobine de réserve (B), **caractérisé en ce que** la résistance à la rotation, à surmonter par la commande d'enroulement (4) au moyen du fil, de la bobine de réserve (B) est réglée de façon active pour une tension de fil largement constante à peu près de façon synchrone avec des variations de vitesse contrôlées de la commande d'enroulement (4).

2. Procédé selon la revendication 1, **caractérisé en ce que** la tension du fil est calculée et la résistance à la rotation de la bobine de réserve est réglée en fonction d'une tension de fil de référence définie.

3. Procédé selon la revendication 1, **caractérisé en ce que** la résistance à la rotation, à surmonter par la commande d'enroulement (4), de la bobine de réserve est réglée par la rotation active de la bobine de réserve dans le sens de transport, mais de préférence seulement partiellement.

4. Procédé selon la revendication 1, **caractérisé en ce que**, en cas de déconnexion de la commande d'enroulement (4), la résistance à la rotation de la bobine de réserve (B) est augmentée jusqu'à l'arrêt par le freinage actif de la bobine de réserve.

5. Procédé selon la revendication 4, **caractérisé en ce que** la commande d'enroulement (4) déconnectée est arrêtée au moyen de la bobine de réserve (B) ralentie par le fil (Y).

6. Procédé selon la revendication 1, **caractérisé en ce que** la sollicitation en courant de la commande d'enroulement (4) est commandée dans l'appareil de livraison du fil à l'aide de signaux de capteur de fil contrôlant une plage de dimensions prédéfinie de la réserve de fil (F), et **en ce que** la résistance à la rotation de la bobine est réglée sur la base des signaux du capteur de fil ou de signaux de marche ou d'arrêt (S1, S2) représentant la sollicitation en courant.

7. Procédé selon la revendication 1, **caractérisé en ce qu'**on fait varier la résistance à la rotation de la bobine de fil (B) seulement entre la marche à vide et l'arrêt complet et **en ce que** la résistance à la rotation est augmentée jusqu'à l'arrêt de la bobine de réserve sur la base d'un signal de capteur de fil entraînant un arrêt de la commande d'enroulement ou du signal d'arrêt (S2) et/ou de l'état sans courant du moteur d'entraînement.

8. Procédé selon la revendication 7, **caractérisé en ce que** la résistance à la rotation de la bobine de réserve est augmentée jusqu'à l'arrêt de la bobine de réserve avec une temporisation (V') réglable par rapport à l'apparition du signal du capteur de fil ou du signal d'arrêt (S2) ou avec une rampe ajustable.

9. Procédé selon la revendication 1, **caractérisé en ce que** la résistance à la rotation de la bobine de réserve est réduite avec l'apparition ou en avance par rapport à l'apparition d'un signal du capteur de fil ou du signal de marche (S1) pour l'accélération de la commande d'enroulement (4).

10. Système de traitement de fil (S), comprenant une machine textile (L) consommant du fil, un appareil de livraison du fil (F) disposé en amont de la machine textile et une bobine de réserve (B) disposée en amont de l'appareil de livraison du fil, l'appareil de livraison du fil présentant une commande d'enroulement (4) contrôlée par un dispositif de commande (C), avec laquelle on peut former dans l'appareil de livraison du fil une réserve de fil (7) variant en fonction de la consommation, qui couvre la consommation à tout moment, la bobine de réserve (B) étant positionnée par rapport à l'appareil de livraison du fil (F) pour un prélèvement tangentiel du fil (Y) et pouvant tourner, et la commande d'enroulement (4) de l'appareil de livraison du fil (F) formant par la tension du fil générée également une commande de rotation pour la bobine de réserve (B), **caractérisé en ce qu'**un dispositif (D) est prévu pour faire varier la résistance à la rotation de la bobine de réserve (B).

11. Système de traitement de fil selon la revendication 10, **caractérisé en ce que** le dispositif présente une commande de rotation et de glissement (5, 20) pour la bobine de réserve (B), qui peut être commutée entre un mode de fonctionnement accélérateur avec un couple d'entraînement plus faible que le couple généré par la tension du fil et un mode de fonctionnement ralentisseur, de préférence jusqu'à un couple de freinage (24) qui arrête la bobine de réserve (B).

12. Système de traitement de fil selon la revendication 10, **caractérisé en ce que** le dispositif (D) est un dispositif de freinage (12, 14, 15) embrayable et débrayable de façon commandée pour la bobine de réserve (B).

13. Dispositif de traitement de fil selon la revendication 12, **caractérisé en ce que**, dans l'appareil de livraison du fil (F), il est prévu au moins un capteur de fil (6) générant un signal et contrôlant la taille maximale de la réserve de fil (7), qui coopère avec le dispositif de commande (C) de la commande d'enroulement pour l'arrêt de la sollicitation en courant du moteur d'entraînement, et **en ce que** le dispositif de freinage peut être au moins embrayé avec le signal du capteur de maximum ou l'apparition du signal d'arrêt (S2) du moteur.

14. Système de traitement de fil selon la revendication 12, **caractérisé en ce que**, dans l'appareil de livraison du fil (F), il est prévu un capteur de fil (6) contrôlant une taille minimale de réserve de fil qui coopère avec le dispositif de commande (C) pour la sollicitation en courant du moteur d'entraînement de la commande d'enroulement (4), et **en ce que** le dispositif de freinage peut être débrayé au moyen du signal du capteur de fil minimum ou du signal de marche (S1) du moteur.

15. Système de traitement de fil selon la revendication 13, **caractérisé en ce que** le dispositif de freinage peut être embrayé avec une temporisation (V') réglable par rapport à l'apparition du signal du capteur de fil maximum ou du signal d'arrêt (S2) pour le moteur.

16. Système de traitement de fil selon la revendication 12, **caractérisé en ce que** le dispositif de freinage présente un élément de frottement (14) agissant sur un élément de freinage (12) de la bobine de réserve (B), qui peut être réglé au moyen d'un dispositif d'entraînement (15) commandé, de préférence un vérin pneumatique ou un cylindre accumulateur à ressort, entre des positions d'embrayage et des positions de libération.

17. Système de traitement de fil selon au moins l'une quelconque des revendications 13 ou 14, **caractérisé en ce que**, sur l'appareil de livraison de fil, le signal de marche ou le signal d'arrêt est balayé sans contact sans liaison galvanique au moyen d'un enregistreur (P) externe.
